# EUROPÄISCHE PATENTSCHRIFT

(11) **EP 0 846 157 B1**
(45) Veröffentlichungstag und Bekanntmachung des Hinweises auf die Patenterteilung: **08.12.1999**
(21) Anmeldenummer: 96930039.1
(22) Anmeldetag: 14.08.1996
(51) Int. Cl.: C11D 3/50, C11D 17/00

(54) **VERFAHREN ZUM AUFBRINGEN VON DUFTSTOFFEN AUF TEXTILGUT**
PROCESS FOR APPLYING ODORIFEROUS SUBSTANCES TO TEXTILES
PROCEDE D'APPLICATION DE SUBSTANCES PARFUMENTES SUR DES TEXTILES

(30) Priorität: 23.08.1995 DE 19530999
(43) Veröffentlichungstag der Anmeldung: 10.06.1998
(73) Patentinhaber: Henkel Kommanditgesellschaft auf Aktien, 40589 Düsseldorf-Holthausen (DE)
(72) Erfinder: UMBACH, Wilfried, D-40489 Düsseldorf (DE); WITT, Sandra, D-40764 Langenfeld (DE)
(86) Internationale Anmeldenummer: EP9603590
(87) Internationale Veröffentlichungsnummer: WO9708289

(56) Entgegenhaltungen:
- EP-A- 0 391 087
- WO-A-94/25563
- WO-A-94/28107
- DE-A- 4 133 862
- DATABASE WPI Section Ch, Week 8731 Derwent Publications Ltd., London, GB; Class D23, AN 87-219192 XP002021684 & JP 62 146 997 A (LION CORP) , 30.Juni 1987

## Beschreibung

Die vorliegende Erfindung betrifft ein Verfahren zum Aufbringen von Duftstoffen auf Textilgut in einer Waschmaschine.

Bei der Textilwäsche, vor allem im Haushaltsbereich, ist es heute üblich, den Waschmitteln und Nachspülmitteln geringe Mengen an Parfüm zuzumischen, die dazu dienen, der Wasch- oder Spüllauge selbst, aber auch dem mit der Wasch- oder Spüllauge behandelten Textilgut einen angenehmen Duft zu verleihen. Man kann das Parfüm direkt in das Waschmittel einarbeiten oder es in einem zusätzlichen Schritt der Waschlauge zuführen.

Die DE 39 11 363 beschreibt ein Verfahren zur Herstellung duftstoffhaltiger Wasch- oder Spüllaugen, in dem ein Duftstoff in Form einer Kapsel oder einer Tablette der Wasch- oder Spüllauge zugesetzt wird. Die Kapseln enthalten den Duftstoff zusammen mit einem Emulgator in flüssiger Form, während die Tabletten noch Füll- und Trägerstoffe, beispielsweise Natrium-Aluminium-Silikate oder Cyclodextrine enthalten. Die Tabletten oder Kapseln weisen ein Volumen von mehr als 1 cm³ auf und enthalten mindestens 1 g Duftstoff. Bevorzugt sind Tabletten oder Kapseln mit mehr als 2,5 g Duftstoff und einem Volumen von mindestens 5 cm³. Bei der Lagerung müssen derartige Tabletten oder Kapseln mit einer gas- und wasserdichten Umhüllungsschicht versehen werden, um die Inhaltsstoffe zu schützen. Weitergehende Einzelheiten über die Herstellung und die physikalischen Eigenschaften geeigneter Tabletten sind in dieser Druckschrift nicht enthalten.

Parfümhaltige Tabletten, die sich zum Parfümieren einer Waschlauge verwenden lassen, werden auch in der deutschen Anmeldung 41 33 862 beschrieben. Die Tabletten enthalten zwischen 3 und 15 Gew.-% Parfümöl sowie als Trägermaterial für das Parfümöl zwischen 15 und 40 Gew.-% an Sorbit. Um ein gutes Auflösevermögen zu erzielen, werden 20 bis 70 Gew.-% eines Sprengmittels, bestehend aus einer Mischung aus Carbonat/Hydrogencarbonat und einer Säure, eingesetzt. Der hohe Anteil an Sprengmittel führt dazu, daß derartige Tabletten empfindlich gegenüber Luftfeuchtigkeit sind und entsprechend geschützt gelagert werden müssen.

Nun sind aber höhere Parfümölanteile als in der obigen Schrift genannt durchaus wünschenswert, um kleinere Tabletten, die sich problemlos in die Einspülkammern herkömmlicher Waschmaschinen einfüllen lassen, zu erhalten. Bei einem herkömmlichen Tablettenpressverfahren besteht dann aber die Gefahr, daß die flüssige Komponente aus den Poren des Trägermaterials gedrückt wird und die Tabletten äußerlich feucht und schmierig werden.

Die internationale Anmeldung WO 94/25563 beschreibt ein Verfahren zur Herstellung von wasch- und reinigungsaktiven Formköpern unter Anwendung der Mikrowellentechnik, das ohne Hochdruckverpressung arbeitet. Die auf diese Weise hergestellten Formkörper zeichnen sich durch eine extrem hohe Lösegeschwindigkeit bzw. Zerfallsgeschwindigkeit bei gleichzeitiger Bruchfestigkeit aus, ohne daß ein Sprengmittel notwendig ist. Gleichzeitig sind sie lagerstabil und können ohne zusätzliche Vorkehrungen aufbewahrt werden. Es können auf diese Weise auch Formkörper hergestellt werden, die einen für Wasch- und Reinigungsmittel üblichen Gehalt an Parfümölen zwischen 1 und 3 Gew.-% aufweisen. Parfümöle sind in der Regel leicht flüchtig und könnten daher bereits unter Einwirkung der Mikrowellenbestrahlung verdampfen. Sollen höhere Anteile an leicht flüchtigen flüssigen Substanzen eingesetzt werden, wird daher ein Zweikomponentensystem, bestehend aus einer mit der Mikrowellentechnik hergestellten Komponente und einer die empfindlichen flüssigen Substanzen enthaltenden Komponenten beschrieben.

Aufgabe der vorliegenden Erfindung ist es, ein Verfahren zur Aufbringung von Duftstoffen auf Textilgut in einer Waschmaschine mittels eines äußerlich trockenen, ohne besondere Vorkehrungen zu lagernden, schnell löslichen, duftstoffhaltigen Formkörpers bereitzustellen.

Es wurde gefunden, daß sich diese Aufgabe mit duftstoffhaltigen Formkörpern, die mit Hilfe der Mikrowellentechnik hergestellt werden, lösen läßt.

Gegenstand der Erfindung ist ein Verfahren zum Aufbringen von Duftstoffen auf Textilgut in einer Waschmaschine durch Zugabe eines festen, duftstoffhaltigen Formkörpers im Spülgang, dadurch gekennzeichnet, daß man poröse, zumindest überwiegend wasserlösliche Trägerstoffe mit hydratisierten Substanzen und zumindest anteilsweise flüssigen Parfümzubereitungen in der Weise mischt, daß die Parfümzubereitung zumindest im überwiegenden Teil in den Poren der Mischung aufgesaugt wird und das so erhaltene, äußerlich trockene Pulver durch Mikrowelleneinstrahlung einem Sinterprozeß unterwirft, bis ein bruchfester Formkörper mit einer Druckfestigkeit von mindestens 20 N/cm² und einem Duftstoffgehalt von 8 bis 40 Gew.-%, bezogen auf den Formkörper, entstanden ist der ganz oder in geteilter Form in den Spülgang eines maschinellen Waschverfahrens zur nassen Wäsche gegeben wird.

Die erfindungsgemäß verwendeten Formkörper enthalten vorzugsweise wasserlösliche poröse Trägerstoffe, die sowohl organischen als auch anorganischen Ursprungs sein können. Unter porösen Trägerstoffen werden im Rahmen dieser Anmeldung Substanzen verstanden, die in der Lage sind, flüssige Komponenten in substantiellen Mengen aufzunehmen, ohne daß die einzelnen Teilchen untereinander verkleben. Der Anteil dieser Substanzen beträgt vorzugsweise 10 bis 80 Gew.-%, bezogen auf das Gesamtgewicht des Formkörpers.

Bevorzugte poröse Trägerstoffe sind ausgewählt aus der Gruppe der Stärken, Kieselsäuren und Silikate, vorzugsweise der Wassergläser und insbesondere der übertrockneten Wassergläser, wie sie in der deutschen Patentanmeldung P 44 00 024.3 beschrieben werden. Als Beispiele für geeignete Silikate seien die unter den Handelsnamen Britesil^{(R)} von der Fa. Akzo vertriebenen Produkte, oder die unter den Handelsnamen Gasil^{(R)} 200 oder Sorbsil^{(R)} P 80 von der Fa. Crosfield Chemicals vertriebenen Produkte und die unter dem Handelsnamen Bentone^{(R)} EW oder Bentone^{(R)} MA von der Fa. Rheox vertriebenen Produkte genannt. Als Beispiel für Kieselsäuren sei auf die unter den Handelsnamen Aerosil^{(R)} 200 oder Sipernat^{(R)} 225 von der Fa. Degussa vertriebenen Produkte verwiesen.

Als weitere Trägerstoffe können Phosphate und Disilikate, beispielsweise β-, oder -Natriumdisilikate Na₂Si₂O₅ oder Zeolithe, vorzugsweise Zeolith NaA in Waschmittelqualität aber auch Zeolith P und X, enthalten sein.

Brauchbare organische Trägerstoffe sind beispielsweise die bevorzugt in Form ihrer Natriumsalze eingesetzten Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Geeignet sind auch polymere Polycarboxylate, wie beispielsweise die Natriumsalze der Polyacrylsäure oder der Polymethacrylsäure, beispielsweise solche mit einer relativen Molekülmasse von 800 bis 150000 (auf die Säure bezogen). Geeignete copolymere Polycarboxylate sind insbesondere solche der Acrylsäure mit Methacrylsäure und der Acrylsäure oder Methacrylsäure mit Maleinsäure. Als geeignet haben sich auch Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5000 bis 200000, vorzugsweise 10000 bis 120000 und insbesondere 50000 bis 100000. Insbesondere bevorzugt sind auch biologisch abbaubare Terpolymere, beispielsweise solche, die als Monomere Salze der Acrylsäure und der Maleinsäure sowie Vinylalkohol bzw. Vinylalkohol-Derivate (DE 43 00 772) oder die als Monomere Salze der Acrylsäure und der 2-Alkylallylsulfonsäure sowie Zucker-Derivate (DE 42 21 381) enthalten.

Weitere Trägerstoffe sind Oxidationsprodukte von carboxylgruppenhaltigen Polyglucosanen und/oder deren wasserlöslichen Salzen, wie sie beispielsweise in der internationalen Patentanmeldung WO 93/08251 beschrieben werden oder deren Herstellung beispielsweise in der internationalen Patentanmeldung WO 93/16110 beschrieben wird. Ebenso sind auch die bekannten Polyasparaginsäuren bzw. deren Salze und Derivate zu nennen.

Die Herstellung der erfindungsgemäß verwendeten duftstoffhaltigen Formkörper aus pulverförmigen Rohstoffen unter Anwendung von Mikrowellen erfolgt nach der Lehre der internationalen Anmeldung WO 94/25563, auf deren Offenbarung ausdrücklich verwiesen wird.

Eine wesentliche Voraussetzung ist dabei, daß zumindest teilweise gebundenes Wasser vorliegt, d.h. ein Teil der Ausgangsstoffe in hydratisierter Form vorliegt. Unter hydratisierten Substanzen werden im Rahmen dieser Anmeldung solche Substanzen verstanden, die gebundenes Kristallwasser enthalten oder die in der Lage sind, von außen zugegebenes Wasser zumindest teilweise als Kristallwasser zu binden.

Zur Herstellung der erfindungsgemäß verwendeten Formkörper wird ein Gemisch eingesetzt, enthaltend eine Parfümzubereitung und Trägerstoffe sowie hydratisierte Substanzen, die ausgewählt sind aus der Gruppe der kristallwasserhaltigen Salze, vorzugsweise Alkalicarbonate, -hydrogencarbonate, Alkalisulfate und -hydrogensulfate sowie Acetate und Citrate. Diese Mischung enthält vorzugsweise 2 bis 20 und insbesondere 6 bis 12 Gew.-% gebundenes Wasser, bezogen auf das Gesamtgewicht der Mischung.

Zunächst werden die Einzelkomponenten, die im allgemeinen pulverförmig sind, aber auch granulare oder flüssige Komponenten enthalten können, vermischt, in die gewünschte Raumform gebracht und dann mit Mikrowellen bestrahlt.

Unter "Mikrowellen" wird im Rahmen der vorliegenden Erfindung der gesamte Frequenzbereich zwischen 3 und 300000 MHz verstanden, der also neben dem eigentlichen Mikrowellenbereich von oberhalb 300 MHz auch den Radiowellenbereich von 3 bis 300 MHz umfaßt. Hinsichtlich der Bestrahlungsbedingungen wird explizit auf WO 94/25563 verwiesen, z.B. können Mikrowellengeneratoren, die z.B. Strahlung einer Wellenlänge von 2450 MHz aussenden und eine Leistung von 250 Watt oder 1000 Watt aufweisen, verwendet werden.

Die Bestrahlungsdauer ist z.B. abhängig von der eingestellten Leistung des Mikrowellengerätes sowie von Gewicht und Zusammensetzung des zu bestrahlenden Gemisches. Im allgemeinen ist eine vom jeweiligen Gemisch abhängige Leistung von weniger als 1000 W/kg·h, vorzugsweise von 50 bis 400 W/kg·h und insbesondere von 100 bis 200 W/kg·h notwendig.

Mit Hilfe dieser Technik lassen sich sogenannte Makrosolids herstellen. Dabei wird die Mischung der Ausgangsstoffe, die im Rahmen dieser Anmeldung als "Vorgemisch" bezeichnet wird, durch ein durch die Mikrowellenstrahlen bedingtes lokales Aufschmelzen/Sintern an den Kontaktstellen untereinander verbunden. Die Hohlräume, die zwischen den einzelnen Vorgemischbestandteilen vor der Bestrahlung mit Mikrowellen vorliegen, bewirken eine hohe Porosität der entstandenen Formkörper und tragen somit zur Verbesserung der Löseeigenschaften der Formkörper bei. Damit überhaupt ein lokales Sintern der Vorgemischbestandteile möglich ist, muß zumindest ein Teil von ihnen Sintereigenschaften an der Oberfläche besitzen. Dazu ist es erforderlich, daß die Vorgemischbestandteile selber oder deren Oberflächen genügend Wasser enthalten, so daß durch Erhitzung dieses Wassers eine Verschmelzung oder Vernetzung der Kontaktstellen an den Vorgemischbestandteilen erfolgt.

Im Rahmen der vorliegenden Erfindung ist der Begriff "Formkörper" nicht auf eine bestimmte Raumform beschränkt, obwohl im allgemeinen damit eine Tablette im herkömmlichen Sinne verstanden wird, d.h. ein zylinderförmiger Körper, wobei die Höhe des Zylinders kleiner ist als sein Durchmesser. Prinzipiell ist aber jede andere denkbare Raumform möglich, die dem Vorgemisch aufgrund eines äußeren Behältnisses aufgezwungen wird. Es ist auch möglich, die gewünschte Raumform dadurch zu erzielen, daß das Vorgemisch unter geringem Preßdruck leicht vorverpreßt wird und der so hergestellte - mechanisch nicht belastbare - Preßling anschließend bestrahlt wird.

In einer bevorzugten Ausführungsform weisen die erfindungsgemäß verwendeten Formkörper Kugelform auf, wobei der Durchmesser der Kugel zwischen 0,3 und 10 cm liegt, vorzugsweise zwischen 1,0 und 3 cm.

Die im erfindungsgemäßen Verfahren eingesetzte Formkörper weisen eine Druckfestigkeit von mindestens 20 N/cm² auf. Um sie gegebenenfalls zu teilen, können sie mit einer Bruchkante oder einer oder mehreren Bruchrillen versehen werden.

Die im erfindungsgemäßen Verfahren verwendeten Formkörper weisen einen Duftstoffgehalt von 8 bis 40 Gew.-%, vorzugsweise von 10 bis 25 Gew.-%, bezogen auf das Gesamtgewicht des Formkörpers, auf.

Bei den Parfümzubereitungen, die fest, aber vorzugsweise flüssig vorliegen, handelt es sich um teilweise komplexe Gemische aus verschiedenen chemischen Einzelverbindungen, den sogenannten Riechstoffen. Die Riechstoffe können aus den verschiedensten chemischen Klassen ausgewählt werden. Die Art der Riechstoffe hat dabei praktisch keinen Einfluß auf die physikalischen Eigenschaften des Formkörpers. Selbstverständlich umfaßt die vorliegende Erfindung auch solche Formkörper, die lediglich einen einzelnen Riechstoff enthalten.

Man kann zwischen alkalistabilen und weniger alkalistabilen Riechstoffen unterscheiden. Alkalistabile Riechstoffe sind z.B. Linalool, Geraniol, Acetophenon, Lilial, Geranonitril, Dihydromyrcenol, o-tert-Butylcyclohexylacetat, Anisaldehyd, Tetrahydrolinalool, Citronellol, Cyclohexylsalicylat, Phenylethylalkohol, Benzophenon, Rosenoxid, Methylbenzoat, α-Hexyl-zimtaldehyd; zu den weniger alkalistabilen Riechstoffen gehören Vetiverylacetat, δ-Dodecalacton, Allylamylglycolat, Hydroxycitronellal, Benzylacetat, Amylbutyrat. Bei Verwendung von weniger alkalistabilen Riechstoffen ist darauf zu achten, daß der verwendete Trägerstoff über keine zu hohe Alkalität verfügt. Gegebenenfalls kann auch mit schwach sauren Zuschlagstoffen, z.B. NaHSO₄, Na₂HPO₄, NaH₂PO₄ oder Citronensäure, der pH-Wert abgesenkt werden.

Um bei der Auswahl der Riechstoffe möglichst wenig Einschränkungen zu unterliegen, sollte der pH-Wert einer 1 Gew.-%igen wäßrigen Lösung der fertigen erfindungsgemäß verwendeten Formkörper idealerweise bei 3 bis 12, vorzugsweise bei 5,5 bis 8,5 liegen.

Die erfindungsgemäß verwendeten Duftstoffkörper können weiterhin Tenside in Mengen bis zu 40 Gew.-%, vorzugsweise von 0,5 bis 15 Gew.-%, bezogen auf das Gesamtgewicht des Formkörpers, enthalten. Damit wird eine bessere Benetzung des zu beduftenden Textilguts erreicht.

Als Tenside kommen anionische, kationische, amphotere oder zwitterionische, vor allem aber nichtionische Tenside in Frage, wie sie in der WO 94/25563 offenbart sind; bevorzugt sind nichtionische Tenside, wie beispielsweise ethoxylierte Fettalkohole, die sich von primären Alkoholen mit vorzugsweise 8 bis 18 Kohlenstoffatomen und durchschnittlich 1 bis 12 Mol Ethylenoxid ableiten, in denen der Alkoholrest linear oder in 2-Stellung methylverzweigt sein kann, beziehungsweise lineare und methylverzweigte Reste im Gemisch enthalten kann, so wie sie üblicherweise in Oxoalkoholresten vorliegen. Insbesondere sind jedoch lineare Reste aus Alkoholen nativen Ursprungs mit 12 bis 18 Kohlenstoffatomen bevorzugt, wie z.B. aus Kokos-, Talgfett- oder Oleylalkohol.

Neben Duftstoffen können auch textilweichmachende Substanzen mit Hilfe des erfindungsgemäßen Verfahrens auf Textilgut aufgebracht werden. In einer weiteren Ausführungsform enthalten die erfindungsgemäß verwendeten duftstoffhaltigen Formkörper daher textilweichmachende Substanzen, vorzugsweise in Mengen von 10 bis 40 Gew.-%, bezogen auf das Gesamtgewicht des Formkörpers. Als textilweichmachende Substanzen werden neben den üblichen weichmachenden Substanzen, wie beispielsweise quaternären Ammoniumverbindungen, vorzugsweise natürliche oder synthetische Schichtsilikate verwendet, wie beispielsweise kristalline Schichtsilikate vom Typ Hectorit und Kenyait, die unter dem Markennamen SKS-21 bzw. SKS-1 von der Firma Hoechst vertrieben werden.

Darüber hinaus können die erfindungsgemäß verwendeten Formkörper gegebenenfalls auch desinfizierende Mittel, Bleichmittel und -aktivatoren, Schauminhibitoren, Enzyme sowie Emulgatoren und Farbstoffe enthalten.

### Beispiele

22 g eines Vorgemisches aus Duftstoffen und Träger- und/oder Füllstoffen (Tabelle I, Rezepturen 1 bis 5) wurde in einen mikrowellengeeigneten Behälter (z.B. Glas, Polypropylen, Teflon) mit einem Durchmesser von 4 cm gefüllt und in einem Mikrowellengerät MLS 1200 der Fa. MLS mit einer Frequenz von 2450 MHz bestrahlt. Die eingestellte Leistung betrug 250 Watt. Die rezepturspezifische Hochfrequenzleistung lag bei 190 W/kg·h.

Zur Herstellung von Formkörpern mit weichpflegender Wirkung wurden die in Tabelle II aufgeführten Rezepturen 6 bis 9 nach dem oben beschriebenen Verfahren in einer entsprechenden mikrowellengeeigneten Form zu Kugeln mit 1,9 cm Durchmesser und ca. 3,5 g Gewicht verarbeitet.

In den Rezepturen bedeuten:
Portil A Natronwasserglas (Fa. Henkel) (19 Gew.-% Wasser)
Portil A, übertrocknet Natronwasserglas (Fa. Henkel) (13 Gew.-% Wasser)
Dehydol LT7 C₁₂-C₁₈-Fettalkohol x 7 E0 (Fa. Henkel)
SKS-1 Kristallines Schichtsilikat vom Kenyait-Typ (Fa. Hoechst)
SKS-21 Kristallines Schichtsilikat vom Hectorit-Typ (Fa. Hoechst)

**Tabelle I**

| (Angaben in Gew.-%) | | | | |
|---|---|---|---|---|
| | 1 | 2 | 3 | 4 |
| Soda·10 H₂O | 10 | 20 | - | 32,2 |
| Soda wasserfrei | 6 | 23 | - | 36,8 |
| Portil A | 23 | 33 | 40,1 | - |
| NaHSO₄ x H₂O | 48 | - | - | - |
| Dehydol LT7 | 5 | 2 | 1 | - |
| Parfümöl | 8 | 22 | 19,1 | 12 |
| Citronensäure | - | - | 30,7 | - |
| Stärke | - | - | - | 19 |
| H₂O | - | - | 9,1 | - |

**Tabelle II**

| (Angaben in Gew.-%) | | | | |
|---|---|---|---|---|
| | 5 | 6 | 7 | 8 |
| Citronensäure | 32,8 | 39 | 20 | 26,5 |
| Portil A, übertrocknet | 25,2 | 41 | - | 20,5 |
| SKS-21 | 32,0 | - | 39 | 32,0 |
| SKS-1 | - | 10 | - | - |
| Parfümöl | 10,0 | 10 | 10 | 21,0 |
| Soda·10 H₂O | - | - | 31 | - |

Es wurden abriebstabile, bruchfeste, schnell kaltwasserlösliche Tabletten oder Kugeln mit einer Druckfestigkeit von mindestens 20 N/cm³ erhalten (gemessen mit einem SCHLEUNIGER Tablettenhärte-Prüfgerät Modell 6D).

Bei der Herstellung der erfindungsgemäß verwendeten Duftkörper kommt es zu einer geringfügigen Erhöhung des Gew.-%-Anteils der im Vorgemisch wasserfrei eingesetzten Komponenten, da während des Bestrahlungsvorgangs Wasser verdampft wird.

## Patentansprüche

1. Verfahren zum Aufbringen von Duftstoffen auf Textilgut in einer Waschmaschine durch Zugabe eines festen duftstoffhaltigen Formkörpers im Spülgang, dadurch gekennzeichnet, daß man poröse. zumindest überwiegend wasserlösliche Trägerstoffe mit hydratisienen Substanzen und zumindest anteilsweise flüssigen Parfumzubereitungen in der Weise mischt, daß die Parfümzubereitung zumindest im überwiegenden Teil in den Poren der Mischung aufgesaugt wird und das so erhaltene, äußerlich trockene Pulver durch Mikrowelleneinstrahlung einem Sinterprozeß unterwirft, bis ein bruchfester Formkörper mit einer Druckfestigkeit von mindestens 20 N/cm² und einem Duftstoffgehalt von 8 bis 40 Gew.-% ,bezogen auf den Formkörper, entstanden ist, der ganz oder in geteilter Form in den Spülgang eines maschinellen Waschverfahrens zur nassen Wäsche gegeben wird.

2. Verfahren nach Anspruch 1, dadurch gekennzeichnet, daß die porösen Trägerstoffe ausgewählt sind aus der Gruppe der Stärken, Kieselsäuren und Silikate, vorzugsweise der Wassergläser und insbesondere der übertrockneten Wassergläser.

3. Verfahren nach einem der Ansprüche 1 oder 2, dadurch gekennzeichnet, daß der Anteil der porösen Trägerstoffe 10 bis 80 Gew.-%, bezogen auf das Gesamtgewicht des Formkörpers, beträgt.

4. Verfahren nach einem der Ansprüche 1 bis 3, dadurch gekennzeichnet, daß die hydratisierten Substanzen ausgewählt sind aus der Gruppe der kristallwasserhaltigen Salze, vorzugsweise Alkalicarbonate und - hydrogencarbonate, Alkalisulfate und -hydrogensulfate sowie Acetate und Citrate.

5. Verfahren nach einem der Ansprüche 1 bis 4, dadurch gekennzeichnet, daß die Mischung aus porösen Trägerstoffen, hydratisierten Substanzen und einer Parfümzubereitung 2 bis 20 und vorzugsweise 6 bis 12 Gew.-% gebundenes Wasser, bezogen auf das Gesamtgewicht der Mischung, enthält.

6. Verfahren nach einem der Ansprüche 1 bis 5, dadurch gekennzeichnet, daß der Formkörper einen Duftstoffgehalt von 8 bis 40 Gew.-%, vorzugsweise von 10 bis 25 Gew.-%, bezogen auf das Gesamtgewicht des Formkörpers, aufweist.

7. Verfahren nach einem der Ansprüche 1 bis 6, dadurch gekennzeichnet, daß der Formkörper Tenside in Mengen von bis zu 40 Gew.-%, vorzugsweise von 0,5 bis 15 Gew.-%, bezogen auf das Gesamtgewicht des Formkörpers, enthält.

8. Verfahren nach einem der Ansprüche 1 bis 7, dadurch gekennzeichnet, daß der Formkörper textilweichmachende Substanzen in Mengen von 10 bis 40 Gew.-%, bezogen auf das Gesamtgewicht des Formkörpers, enthält.

9. Verfahren nach Anspruch 8, dadurch gekennzeichnet, daß die textilweichmachenden Substanzen ausgewählt sind aus der Gruppe der natürlichen oder synthetischen Schichtsilikate.

10. Verfahren nach einem der Ansprüche 1 bis 9, dadurch gekennzeichnet, daß der Formkörper Kugelform hat, wobei die Kugel einen Durchmesser zwischen 0,3 und 10 cm, vorzugsweise zwischen 1,0 und 3 cm aufweist.

## Claims

1. A process for applying fragrances to fabrics in a washing machine by adding a solid fragrance-containing shape in the rinse cycle, characterized in that porous, at least predominantly water-soluble carriers are mixed with hydrated substances and at least partly liquid perfume preparations in such a way that the perfume preparation is absorbed at least predominantly into the pores of the mixture and the resulting externally dry powder is sintered by exposure to microwave radiation until a fracture-resistant shape with a compressive strength of at least 20 N/cm² and a fragrance content of 8 to 40% by weight, based on the shape, is obtained, this shape being added either wholly or in part to the wet washing in the rinse cycle of a machine washing process.

2. A process as claimed in claim 1, characterized in that the porous carriers are selected from the group consisting of starches, silicas and silicates, preferably waterglasses and, more especially, overdried waterglasses.

3. A process as claimed in claim 1 or 2, characterized in that the porous carriers make up 10 to 80% by weight , based on the total weight of the shape.

4. A process as claimed in any of claims 1 to 3, characterized in that the hydrated substances are selected from the group of salts containing water of crystallization, preferably alkali metal carbonates and hydrogen carbonates, alkali metal sulfates and hydrogen sulfates and acetates.

5. A process as claimed in any of claims 1 to 4, characterized in that the mixture of porous carriers, hydrated substances and a perfume preparation contains 2 to 20% by weight and preferably 6 to 12% by weight of bound water, based on the total weight of the mixture.

6. A process as claimed in any of claims 1 to 5, characterized in that the shape has a fragrance content of 8 to 40% by weight and preferably 10 to 25% by weight, based on the total weight of the shape.

7. A process as claimed in any of claims 1 to 6, characterized in that the shape contains surfactants in quantities of up to 40% by weight and preferably from 0.5 to 15% by weight, based on the total weight of the shape.

8. A process as claimed in any of claims 1 to 7, characterized in that the shape contains fabric softeners in quantities of 10 to 40% by weight, based on the total weight of the shape.

9. A process as claimed in claim 8, characterized in that the fabric softeners are selected from the group consisting of natural or synthetic layer silicates.

10. A process as claimed in any of claims 1 to 9, characterized in that the shape is spherical with a diameter of 0.3 to 10 cm and preferably 1.0 to 3 cm.

## Revendications

1. Procédé de dépôt de parfums sur des textiles dans une machine à laver par addition d'un article moulé contenant un parfum, solide dans le processus de rinçage,
caractérisé en ce qu'
on mélange des supports poreux, au moins principalement solubles dans l'eau, avec des substances hydratantes et des préparations de parfum au moins partiellement liquides, de manière que la préparation de parfum soit absorbée au moins pour la plus grande partie dans les pores du mélange, et en ce que la poudre extérieurement sèche ainsi obtenue est soumise par une irradiation par micro-ondes à un processus de frittage, jusqu'à apparition d'un article moulé résistant à la rupture ayant une résistance à la pression d'au moins 20 N/cm² et une teneur en parfum de 8 à 4C % en poids, par rapport à l'article moulé, et est ajoutée à l'eau de lavage en totalité ou sous forme divisée dans le processus de rinçage d'un procédé de lavage à la machine.

2. Procédé selon la revendication 1,
caractérisé en ce que
les supports poreux sont choisis dans le groupe des amidons, des acides siliciques et des silicates, de préférence des orthosilicates en en particulier des orthosilicates surséchés.

3. Procédé selon l'une des revendications 1 ou 2,
caractérisé en ce que
la proportion des supports poreux est de 10 à 80 % en poids, par rapport au poids total de l'article moulé.

4. Procédé selon l'une des revendications 1 à 3,
caractérisé en ce que
les substances hydratées sont choisies dans le groupe des sels contenant de l'eau de cristallisation, de préférence des carbonates et carbonates acides de métaux alcalins, des sulfates et sulfates acides de métaux alcalins ainsi que des acétates et des citrates.

5. Procédé selon l'une des revendicatians 1 à 4,
caractérisé en ce que
le mélange de supports poreux, de substances hydratées et d'une préparation de parfum contient de 2 à 20 % et de préférence de 6 à 12 % en poids d'eau liée, par rapport au poids total du mélange.

6. Procédé selon l'une des revendications 1 à 5,
caractérisé en ce que
l'article moulé présente une teneur en parfum de 8 à 40 % en poids, de préférence de 10 à 25 % en poids, par rapport au poids total de l'article moulé.

7. Procédé selon l'une des revendications 1 à 6,
caractérisé en ce ce
l'article moulé contient des agents tensioactifs à des quantités allant jusqu'à 40 % en poids, de préférence de 0,5 à 15 % en poids, par rapport au poids total de l'article moulé.

8. Procédé selon l'une des revendications 1 à 7,
caractérisé en ce que
l'article moulé contient des substances asscuplissantes pour textiles à des quantités de 10 à 40 % en poids, par rapport au poids total de l'article moulé.

9. Procédé selon la revendication 8,
caractérisé en ce que
le substances assouplissantes pour textiles sont choisies dans le groupe des silicates stratifiés naturels ou synthétiques.

10. Procédé selon l'une des revendications 1 à 9,
caractérisé en ce que
l'article moulé a une forme sphérique, les billes présentant un diamètre compris entre 0,3 et 10 cm, de préférence entre 1,0 et 3 cm.
